# EUROPÄISCHE PATENTSCHRIFT

(11) **EP 1 559 096 B1**
(45) Veröffentlichungstag und Bekanntmachung des Hinweises auf die Patenterteilung: **11.10.2006**
(21) Anmeldenummer: 03810372.7
(22) Anmeldetag: 30.10.2003
(51) Int. Cl.: G10L 21/02, H04B 1/66

(54) **Kommunikationsendgerät mit parametrierter Bandbreitenerweiterung und Verfahren zur Bandbreitenerweiterung dafür**
Communication terminal with a parameterised bandwith expansion, and method for the bandwith expansion thereof
Terminal de communication présentant ine extension de bande passante parametrable et procédé d'extension de bande passante correspondant

(30) Priorität: 08.11.2002 DE 10252070
(43) Veröffentlichungstag der Anmeldung: 03.08.2005
(73) Patentinhaber: BenQ Mobile GmbH & Co. OHG, 81667 Munich (DE)
(72) Erfinder: LORENZ, Frank, 46395 Bocholt (DE); KLINKE, Stefano, Ambrosius, 50169 Kerpen (DE)
(86) Internationale Anmeldenummer: PCT/DE2003/003616
(87) Internationale Veröffentlichungsnummer: WO 2004/042701

(56) Entgegenhaltungen:
- DE-A- 10 102 173
- GB-A- 2 357 682
- JAX P ET AL: "Wideband extension of telephone speech using a hidden markov model" IEEE WORKSHOP ON SPEECH CODING. PROCEEDINGS. MEETING THE CHALLENGES OF THE NEW MILLENNIUM, 17. September 2000 (2000-09-17), Seiten 133-135, XP010520066

## Beschreibung

Die Erfindung bezieht sich auf ein Kommunikationsendgerät mit einer Bandbreitenerweiterungseinrichtung zur Erweiterung einer Bandbreite eines schmalbandigen Sprachsignals auf seiner niederfrequenten und/oder hochfrequenten Seite durch Synthetisieren mindestens eines Frequenzbandes aufgrund des schmalbandigen Sprachsignals.

Bei derzeit in den Markt eingeführten Mobiltelefonen als Beispiele für Kommunikationsendgeräte sieht der einschlägige GSM-Standard vor, dass eine einheitliche Nettobitrate für den Sprachcodierer benutzt wird, der die Funktion der Kodierung von Sprachsignalen in datenreduzierte schmalbandige Sprachsignale ausübt, die über eine Sendeendstufe des Kommunikationsendgerätes ausgestrahlt werden. Die GSMspezifische Nettobitrate beträgt 12,2 kbit/s und bezieht sich z. B. auf den weitverbreiteten EFR-Codec. Weiterentwicklungen des-EFR-Codec zielen jedoch darauf ab, für den Sprachcodierer mit verschiedenen Nettobitraten arbeiten zu können. In diesem Zusammenhang ist der NB-AMR-Codec ("Narrow Band Adaptive Multi Rate") zu nennen, der insgesamt acht verschiedene Nettobitraten für den Betrieb des Sprachcodierers ermöglicht, nämlich die Nettobitraten 4,75; 5,15; 5,9; 6,7; 7,4; 7,95; 10,2 und 12,2 kbit/s. Dabei wird von den niedrigeren Nettobitraten erwartet, dass sie gerade bei vergleichsweise schlechten Funkübertragungsstrecken Vorteile zeigen, da die ausgestrahlten Signale mit einer höheren Redundanz versehen werden können.

Ebenfalls im Stand der Technik bekannt ist die Maßnahme, ein Kommunikationsendgerät mit einer Bandbereitenerweiterungseinrichtung vorzusehen, die mittels eines geeigneten Algorithmus ein schmalbandiges Sprachsignal, das von dem Kommunikationsendgerät empfangen wurde, auswertet und aufgrund der Auswertung mindestens ein weiteres Frequenzband synthetisiert. Eine solche Einrichtung ist in GB 2 357 682 offenbart. Üblicher Weise liegt das derzeit verwendete schmalbandige Sprachsignal in dem Frequenzband zwischen 300 Hz und 3.400 Hz. Sowohl auf der niederfrequenten als auch auf der hochfrequenten Seite dieses Frequenzbandes können zusätzliche Frequenzbänder durch Synthetisieren hergestellt werden, so dass eine Bandbreitenerweiterung verwirklicht wird. Solche Kommunikationsendgeräte mit Bandbreitenerweiterung sind bisher jedoch nur im Zusammenhang mit Sprachcodierern vorgeschlagen worden, die mit einer einzigen Nettobitrate arbeiten.

Ausgehend hiervon liegt der Erfindung die Aufgabe zugrunde, ein Kommunikationsendgerät bereitzustellen, bei dem auch bei Verwendung von mehreren Nettobitraten für das schmalbandige Sprachsignal eine qualitativ zufriedenstellende Bandbreitenerweiterung durchführbar ist. Auch soll ein Verfahren zur Erweiterung einer Bandbreite eines schmalbandigen Sprachsignals bei einem Kommunikationsendgerät angegeben werden, das bei Kommunikationsendgeräten anwendbar ist, die mit mehrere Nettobitraten für das schmalbandige Sprachsignal arbeiten.

Die Aufgabe wird hinsichtlich des Kommunikationsendgerätes gelöst durch ein Kommunikationsendgerät mit einer Bandbreitenerweiterungseinrichtung zur Erweiterung einer Bandbreite eines schmalbandigen Sprachsignals auf seiner niederfrequenten und/oder hochfrequenten Seite durch Synthetisieren mindestens eines Frequenzbandes aufgrund des schmalbandigen Sprachsignals, wobei die Bandbreitenerweiterungseinrichtung mit einem Speicher in Verbindung steht, in dem eine Verweistabelle abgelegt ist, die für mindestens zwei Nettobitraten des schmalbandigen Sprachsignals jeweils mindestens einen Parameterwert für die Bandbreitenerweiterung enthält.

Bei dem neuen Kommunikationsendgerät ist somit vorgesehen, einen Speicher zur Verfügung zu stellen, der für jeweils verwendete Nettobitraten geeignete Werte für Parameter enthält, die die Qualität der Bandbreitenerweiterung bestimmen. Dieser Maßnahme liegt die Erkenntnis der Erfinder zugrunde, dass eine optimale Parametrierung für die Bandbreitenerweiterung davon abhängig sein kann, welche Nettobitrate von einem Sprachcodierer gerade verwendet wird, auf den das empfangene schmalbandige Sprachsignal zurück geht. Aus diesem Grund wird der Speicher vorgesehen, der beispielsweise empirisch ermittelte Werte für die Parameter enthält, wobei für die jeweiligen Nettobitraten jeweils auditiven Tests durchgeführt werden können.

Bei einer bevorzugten Ausführungsform kann die in dem Speicher abgelegte Verweistabelle als Parameter für die Bandbreitenerweiterung eine Energie eines synthetisierten Frequenzbandes und eine spektrale Struktur des synthetisierten Frequenzbandes berücksichtigen. Dies bedeutet, dass in der Verweistabelle für eine jeweilige Nettobitrate Werte abgelegt sind, von denen einer Aufschluss über die Energie eines synthetisierten Frequenzbandes gibt, während ein zweiter Parameterwert die spektrale Struktur des synthetisierten Frequenzbandes bestimmt.

Beispielsweise kann die Energie eines synthetisierten Frequenzbandes bei vergleichsweise niedriger Nettobitrate eher gering sein, da hier die Wahrscheinlichkeit für das Auftreten von Artefakten im schmalbandigen Sprachsignal eher hoch ist. Artefakte in dem schmalbandigen Sprachsignal führen grundsätzlich zu Fehlern in dem synthetisierten Frequenzband, da die Synthetisierung auf einer Auswertung des schmalbandigen Sprachsignals beruht. Deshalb kann es günstig sein, bei niedriger Bitrate eine Gesamtenergie des synthetisierten Frequenzbandes niedrig zu halten.

Auch im Hinblick auf die spektrale Struktur des synthetisierten Frequenzbandes kann eine Wahrscheinlichkeit für das Auftreten von Artefakten berücksichtigt werden.
Sofern diese Artefakte innerhalb eines Frequenzbandes des schmalbandigen Sprachsignals ausreichend lokalisiert sind, kann im synthetisierten Frequenzband eine geringe Intensität für diejenigen Frequenzen vorgesehen werden, die auf Frequenzanteilen im schmalbandigen Sprachsignal beruhen, die mit Artefakten behaftet sind.

Die oben genannte Aufgabe wird hinsichtlich des Verfahrens gelöst durch ein Verfahren zur Erweiterung einer Bandbreite eines schmalbandigen Sprachsignals bei einem Kommunikationsendgerät, mit den Schritten:
a) Erfassen einer Nettobitrate des schmalbandigen Sprachsignals des Kommunikationsendgerätes,
b) Zugreifen auf einen Speicher, der eine Verweistabelle enthält, die Zuordnungen zwischen mindestens zwei Nettobitraten und Parameterwerten für eine Bandbreitenerweiterung enthält, zur Ermittlung des für die erfasste Nettobitrate geeigneten mindestens einen Parameterwertes,
c) Durchführen der Bandbreitenerweiterung mittels einer Bandbreitenerweiterungseinrichtung aufgrund der in Schritt b) für eine aktuelle Bitrate ermittelten Parameter.

Bei diesem Verfahren wird der Tatsache Rechnung getragen, dass beispielsweise im Laufe einer Kommunikationsverbindung auch ein Wechsel von einer ersten Nettobitrate zu einer zweiten Nettobitrate für einen Sprachcodierer möglich ist, der das schmalbandige Sprachsignal erzeugt. Aus diesem Grund wird in dem Schritt a) eine aktuelle Nettobitrate des Sprachcodierers erfasst, so dass aufgrund dieser Nettobitrate in Schritt b) die passenden Werte für die Parameter der Bandbreitenerweiterung aufgefunden werden können. Aufgrund der Ergebnisse des Schrittes b) kann dann eine möglichst günstige Durchführung der Bandbreitenerweiterung in Schritt c) vorgenommen werden.

Bevorzugte Ausführungsformen des Verfahrens sind in den Ansprüchen 4 bis 6 niedergelegt, deren Gegenstände bereits oben anhand der Beschreibung des Kommunikationsendgerätes erläutert sind.

Die Erfindung wird nachfolgend beispielshalber anhand der einzigen Zeichnungsfigur noch näher erläutert, die ein schematisches Blockschaltbild eines Kommunikationsendgerätes zeigt.

Wie aus der Figur hervorgeht, gelangen bei einem mobilen Kommunikationsendgerät auf einer Sendeseite Sprachsignale von einem Mikrofon 1 aus zu einem Sprachcodierer 2, der zur Komprimierung der Datenübertragungsrate eingesetzt wird. Der Sprachcodierer 2 arbeitet nach der Methode des "Linear Predictive Coding" (LPC), bei der ein Entstehungsprozess eines Sprachsignals im menschlichen Sprechtakt nachgebildet wird. Der Sprachcodierer 2 arbeitet mit verschiedenen Nettobitraten, und zwar mit derjenigen Nettobitrate, die netzseitig für das sendende Kommunikationsendgerät und gleichzeitig für ein empfangendes mobiles Kommunikationsendgerät festgelegt wird. Diese Festlegung vollzieht sich unter Berücksichtigung beider Funkstrecken von dem sendenden mobilen Kommunikationsendgerät über beteiligte Netzstrukturen zu dem empfangenden mobilen Kommunikationsendgerät, mit dem eine Kommunikationsverbindung aufzunehmen ist. Die Nettobitrate kann sich beispielsweise bei einer sich im Laufe der Kommunikationsverbindung ergebenden Verschlechterung dahingehend ändern, dass sie auf einen niedrigeren Wert herabgesetzt wird.

Ein Prozessor 3 des empfangenden mobilen Kommunikationsendgerätes erhält netzseitig Informationen darüber, welche Nettobitrate aktuell für die Verbindung zwischen den beiden mobilen Kommunikationsendgeräten zu verwenden ist. Abhängig von dieser Information greift der Prozessor 3 auf einen Speicher 4 zu, in dem eine Verweistabelle abgelegt ist, die sämtliche möglichen Nettobitraten für den Sprachcodierer 2 enthält und jeweils zugehörige Werte für wenigstens die wesentlichen Parameter für eine Bandbreitenerweiterung umfasst, die mittels einer Bandbreitenerweiterungseinrichtung 5 vorgenommen wird.

Zwischen den Sprachkodierer 2 auf der Sendeseite und die Bandbreitenerweiterungseinrichtung 5 auf der Empfangsseite sind in der Praxis weitere funktionelle Bauelemente geschaltet, die u. a. auch die Funkübertragung der kodierten Sprachsignale übernehmen, hier jedoch aus Gründen der Übersichtlichkeit nicht in der Figur dargestellt sind.

Bei den wesentlichen Parametern für die Bandbreitenerweiterung handelt es sich beispielsweise um eine Gesamtenergie eines mittels einer Bandbreitenerweiterungseinrichtung 5 synthetisierten zusätzlichen Frequenzbandes, das beispielsweise auf der hochfrequenten Seite des schmalbandigen Sprachsignals liegt, das auf den Sprachcodierer 2 zurück zu führen ist. Ein weiterer wichtiger Parameter ist die spektrale Verteilung der Intensitäten in dem synthetisierten Frequenzband.

Beide genannten Hauptparameter für die Bandbreitenerweiterung tragen der Tatsache Rechnung, dass in dem schmalbandigen Sprachsignal gerade bei niedrigen Bitraten Artefakte vorliegen können, die sich im Wege der Bandbreitenerweiterung auch auf das synthetisierte Frequenzband auswirken. Generell kann davon ausgegangen werden, dass bei einer niedrigen Bitrate die Wahrscheinlichkeit für Artefakte in dem schmalbandigen Sprachsignal eher groß ist. Aufgrund dessen wird gerade bei niedrigen Bitraten sowohl die Gesamtenergie des synthetisierten Frequenzbandes niedrig sein als auch eine spektrale Gewichtung des synthetisierten Frequenzbandes dahingehend vorliegen, dass Frequenzintervalle niedrig gewichtet werden, bei denen das Vorliegen von Artefakten im zugehörigen Frequenzintervall im schmalbandigen Frequenzband des Sprachsignals mit hoher Wahrscheinlichkeit gegeben ist.

Ein Ausgangssignal der Bandbreitenerweiterungseinrichtung 5, das sowohl das schmalbandige Sprachsignal als auch ein synthetisiertes Frequenzband, das von der Bandbreitenerweiterung herrührt, umfasst, wird an einen Lautsprecher 6 geleitet, über den die Ausgabe von Sprachsignalen erfolgt.

## Patentansprüche

1. Kommunikationsendgerät mit einer Bandbreitenerweiterungseinrichtung zur Erweiterung einer Bandbreite eines schmalbandigen Sprachsignals auf seiner niederfrequenten und/oder hochfrequenten Seite durch Synthetisieren mindestens eines Frequenzbandes aufgrund des schmalbandigen Sprachsignals,
**dadurch gekennzeichnet,**
**dass** das Kommunikations endgerät einen Speicher (4) enthält, und die Bandbreitenerweiterungseinrichtung (5) mit dem Speicher (4) in Verbindung steht, in dem eine Verweistabelle abgelegt ist, die für mindestens zwei Nettobitraten des schmalbandigen Sprachsignals jeweils mindestens einen Parameterwert für die Bandbreitenerweiterung enthält.

2. Kommunikationsendgerät nach Anspruch 1,
**dadurch gekennzeichnet,**
**dass** die in dem Speicher (4) abgelegte Verweistabelle als Parameter für die Bandbreitenerweiterung eine Energie eines synthetisierten Frequenzbandes und eine spektrale Struktur des synthetisierten Frequenzbandes berücksichtigt.

3. Verfahren zur Erweiterung einer Bandbreite eines schmalbandigen Sprachsignals bei einem Kommunikationsendgerät, **dadurch gekennzeichnet, dass** das Verfahren die Schritten enthält:
a) Erfassen einer Nettobitrate des schmalbandigen Sprachsignals des Kommunikationsendgerätes,
b) Zugreifen auf einen Speicher (4), der eine Verweistabelle enthält, die Zuordnungen zwischen mindestens zwei Nettobitraten und Parameterwerten für eine Bandbreitenerweiterung enthält, zur Ermittlung des für die erfasste Nettobitrate geeigneten mindestens einen Parameterwertes,
c) Durchführen der Bandbreitenerweiterung mittels einer Bandbreitenerweiterungseinrichtung (5) aufgrund der in Schritt b) für eine aktuelle Bitrate ermittelten Parameter.

4. Verfahren nach Anspruch 3,
bei dem die Verweistabelle als Parameter eine Energie eines synthetisierten Frequenzbandes und eine spektrale Struktur des synthetisierten Frequenzbandes berücksichtigt.

5. Verfahren nach einem der Ansprüche 3 oder 4,
bei dem mit abnehmender Nettobitrate die Energie des synthetisierten Frequenzbandes abnimmt.

6. Verfahren nach einem der Ansprüche 3 bis 5,
bei dem die spektrale Struktur des synthetisierten Frequenzbandes eine Wahrscheinlichkeit für das Auftreten von Artefakten bei bestimmten Frequenzen in dem schmalbandigen Sprachsignal berücksichtigt.

## Claims

1. Communication terminal with a bandwidth expansion device for expansion of a bandwidth of a narrowband speech signal at its low-frequency and/or high-frequency end by synthesis of at least one frequency band on the basis of the narrowband speech signal,
**characterized**
**in that** the communication terminal contains a memory (4), and the bandwidth expansion device (5) is connected to the memory (4) in which a reference table is stored, which in each case contains at least one parameter value for the bandwidth expansion for at least two net bit rates of the narrowband speech signal.

2. Communication terminal according to Claim 1,
**characterized**
**in that** the reference table which is stored in the memory (4) takes account, as parameters for bandwidth expansion, of the energy in a synthesized frequency band and of a spectral structure of the synthesized frequency band.

3. Method for expansion of a bandwidth of a narrowband speech signal for a communication terminal, **characterized in that** the method comprises the following steps:
a) detection of a net bit rate of the narrowband speech signal of the communication terminal,
b) access to a memory (4) which contains a reference table which contains associations between at least two net bit rates and parameter values for bandwidth expansion, in order to determine the at least one parameter value which is suitable for the detected net bit rate,
c) expansion of the bandwidth by means of a bandwidth expansion device (5) on the basis of the parameters determined for a current bit rate in step b).

4. Method according to Claim 3,
in which the reference table takes account, as parameters, of the energy in a synthesized frequency band, and in spectral structure of the synthesized frequency band.

5. Method according to one of Claims 3 or 4,
in which the energy in the synthesized frequency band decreases as the net bit rate decreases.

6. Method according to one of Claims 3 to 5,
in which the spectral structure of the synthesized frequency band takes account of the probability of occurrence of artefacts at specific frequencies in the narrowband speech signal.

## Revendications

1. Terminal de communication, comprenant un dispositif d'extension de bande passante pour étendre une bande passante d'un signal vocal à bande étroite sur son côté basse fréquence et/ou haute fréquence par synthétisation d'au moins une bande de fréquences sur la base du signal vocal à bande étroite,
**caractérisé en ce que**
le terminal de communication contient une mémoire (4) et le dispositif d'extension de bande passante (5) est relié à la mémoire (4) dans laquelle est déposée une table de renvoi qui, pour au moins deux débits de bits nets du signal vocal à bande étroite, contient respectivement au moins une valeur paramétrique pour l'extension de la bande passante.

2. Terminal de communication selon la revendication 1, **caractérisé en ce que** la table de renvoi déposée dans la mémoire (4) tient compte, en tant que paramètres pour l'extension de bande passante, d'une énergie d'une bande de fréquences synthétisée et d'une structure spectrale de la bande de fréquences synthétisée.

3. Procédé d'extension d'une bande passante d'un signal vocal à bande étroite dans un terminal de communication, **caractérisé en ce que** le procédé comprend les étapes suivantes:
a) détection d'un débit de bits net du signal vocal à bande étroite du terminal de communication,
b) accès à une mémoire (4) qui contient une table de renvoi qui contient des correspondances entre au moins deux débits de bits nets et des valeurs paramétriques pour une extension de bande passante, ceci pour déterminer l'au moins une valeur paramétrique appropriée pour le débit de bits net détecté,
c) exécution de l'extension de la bande passante au moyen d'un dispositif d'extension de bande passante (5) sur la base des paramètres déterminés à l'étape b) pour un débit de bits actuel.

4. Procédé selon la revendication 3, dans lequel la table de renvoi tient compte, en tant que paramètres, d'une énergie d'une bande de fréquences synthétisée et d'une structure spectrale de la bande de fréquences synthétisée.

5. Procédé selon l'une des revendications 3 ou 4, dans lequel l'énergie de la bande de fréquences synthétisée décroît à mesure que le débit de bits net diminue.

6. Procédé selon l'une des revendications 3 à 5, dans lequel la structure spectrale de la bande de fréquences synthétisée tient compte d'une probabilité de l'apparition d'artefacts, à des fréquences déterminées, dans le signal vocal à bande étroite.
